# EUROPÄISCHE PATENTSCHRIFT

(11) **EP 0 809 269 B1**
(45) Veröffentlichungstag und Bekanntmachung des Hinweises auf die Patenterteilung: **27.04.2005**
(21) Anmeldenummer: 97250161.3
(22) Anmeldetag: 23.05.1997
(51) Int. Cl.: H01H 33/91

(54) **Hochspannungs-Leistungsschalter mit zwei antreibbaren Schaltkontaktstücken**
High voltage circuit breaker with two driven switch contact pieces
Disjoncteur haute tension avec deux pièces de contact entraînées

(30) Priorität: 24.05.1996 DE 19622460
(43) Veröffentlichungstag der Anmeldung: 26.11.1997
(73) Patentinhaber: SIEMENS AKTIENGESELLSCHAFT, 80333 München (DE)
(72) Erfinder: Lehmann, Volker, 14929 Treuenbrietzen (DE); Marin, Heiner, 14055 Berlin (DE)

(56) Entgegenhaltungen:
- EP-A- 0 313 813
- FR-A- 2 491 675
- US-A- 3 896 282
- US-A- 4 342 891

## Beschreibung

Die Erfindung bezieht sich auf einen Hochspannungs-Leistungsschalter mit einem ersten und einem zweiten, einander koaxial gegenüberstehenden Lichtbogenkontaktstück, zwischen denen bei einem Ausschaltvorgang gegebenenfalls ein Schaltlichtbogen brennt und die im Zuge eines Ausschaltvorganges durch einen gemeinsamen Antrieb in entgegengesetzten Richtungen antreibbar sind, wobei die Antriebsbewegung durch ein erstes Antriebselement auf das erste Lichtbogenkontaktstück und durch ein zweites Antriebselement mittels eines Umlenkgetriebes auf das zweite Lichtbogenkontaktstück übertragen wird und mit zwei die Lichtbogenkontaktstücke koaxial umgebenden Dauerstromkontaktstücken sowie mit einer Isolierstoffdüse, die mit dem ersten Lichtbogenkontaktstück fest verbunden ist und die der Beblasung des Schaltlichtbogens mit einem Löschgas dient.

Ein derartiger Hochspannungs-Leistungsschalter ist beispielsweise in der französischen Patentanmeldung FR 2 491 675 beschrieben. Dort ist auch ausgeführt, daß durch die Aufteilung der Schaltbewegung auf zwei angetriebene Schaltkontaktstücke bei gleicher Antriebsenergie eine höhere Kontakttrennungsgeschwindigkeit erreicht wird, als wenn nur ein einziger Kontakt angetrieben wäre.

Auch aus dem Fachartikel IEEE Transactions on Power Delivery, Vol. 8, No 3, July 1993, "DEVELOPMENT OF 550 kV 1-BREAK GCB (PART II)" ist ein Hochspannungs-Leistungsschalter mit zwei antreibbaren Schaltkontaktstücken bekannt, wobei die Antriebsbewegung auf eines der Schaltkontaktstücke direkt und auf das andere Schaltkontaktstück mittels eines Umlenkgetriebes übertragen wird.

Beim Stand der Technik ergibt sich, wie insbesondere aus der genannten französischen Patentanmeldung hervorgeht, daß die Antriebselemente zum Antrieb beider Schaltkontaktstücke sowie das Umlenkgetriebe regelmäßig viel Platz beanspruchen. Insbesondere bei der Konstruktion gemäß FR 2 491 675 wird deutlich, daß durch diese Konstruktion der Durchmesser der Unterbrechereinheit groß wird, so daß ein entsprechend großes Isolierstoffgehäuse zur Aufnahme der Unterbrechereinheit notwendig ist.

Der vorliegenden Erfindung liegt die Aufgabe zugrunde, einen Hochspannungs-Leistungsschalter der eingangs genannten Art zu schaffen, der konstruktiv einfach aufgebaut und kostengünstig ist und eine möglichst geringe Gehäusegröße beansprucht.

Die Aufgabe wird erfindungsgemäß dadurch gelöst, dass das zweite Antriebselement an der Isolierstoffdüse befestigt und mittels dieser angetrieben ist und das Umlenkgetriebe einen ortsfest schwenkbar gelagerten zweiarmigen Hebel aufweist, an dem das zweite Antriebselement und das zweite Lichtbogenkontaktstück an Ankopplungspunkten angekoppelt sind.

Dadurch, dass das zweite Antriebselement an der Isolierstoffdüse befestigt ist, und die Isolierstoffdüse somit selbst die Antriebskraft auf das zweite Lichtbogenkontaktstück überträgt, kann das zweite Antriebselement relativ kurz gehalten werden. In der mechanischen Kette der die Antriebsbewegung übertragenden Elemente wird das erste Antriebselement von einem nicht im einzelnen dargestellten Kraftspeicher angetrieben und treibt seinerseits das erste Lichtbogenkontaktstück mit der Isolierstoffdüse an. Die Isolierstoffdüse treibt ihrerseits das zweite Antriebselement an, welches die Antriebsbewegung auf das hinter dem zweiten Lichtbogenkontaktstück angeordnete Umlenkgetriebe überträgt. Mittels des Umlenkgetriebes wird die Antriebsbewegung dann auf das zweite Lichtbogenkontaktstück übertragen.

Die Baugröße eines solchen Hochspannungs-Leistungsschalters ist genau gleich der Baugröße eines entsprechenden Schalters, bei dem nur eines der Lichtbogenkontaktstücke antreibbar ist und bei dem das zweite Antriebselement und das Umlenkgetriebe fehlen. Für beide Varianten des Schalters können somit gleiche Isolierstoffgehäuse, beispielsweise Porzellangehäuse verwendet werden.

Da das zweite Antriebselement mit dem Lichtbogen bzw. mit heißem Löschgas in Kontakt kommen kann, sollte es aus einem lichtbogenresistenten Material, beispielsweise PTFE, hergestellt werden.

Weiterhin kann vorteilhaft vorgesehen sein, dass der Abstand zwischen dem Ankopplungspunkt des zweiten Lichtbogenkontaktstückes und dem Ankopplungspunkt des zweiten Antriebselementes, insbesondere unter Belastung des Umlenkgetriebes, veränderbar ist.

Eine Veränderung des Abstandes zwischen dem Ankopplungspunkt des zweiten Lichtbogenkontaktstückes und dem Ankopplungspunkt des zweiten Antriebselementes gestattet es, in einfacher Weise das Übersetzungsverhältnis des Umlenkgetriebes zu verändern. Insbesondere bei einer Veränderung des Abstandes während einer Übertragung einer Antriebsbewegung über das Umlenkgetriebe, d. h. unter Belastung des Umlenkgetriebes, kann das zweite Lichtbogenkontaktstück gezielt zusätzlich beschleunigt oder abgebremst werden.

Vorteilhafterweise kann weiter vorgesehen sein, dass ein Ankopplungspunkt gleitend in einer Kulisse geführt ist.

Eine kulissenartige Führung eines Ankopplungspunktes in einem Langloch stellt eine zuverlässige Verbindung mit dem Hebel dar. Durch das Langloch ist es in einfacher Weise möglich, den Abstand zwischen den Ankopplungspunkten von dem zweiten Antriebselement und dem Lichtbogenkontaktstück variabel zu ändern.

Vorteilhafterweise kann vorgesehen sein, dass das zweite Antriebselement radial innerhalb der Dauerstromkontaktstücke angeordnet ist.

Dadurch, dass das zweite Antriebselement radial innerhalb der Dauerstromkontaktstücke angeordnet ist, und nicht, wie beim Stand der Technik parallel zu dem ersten Antriebselement bzw. der Isolierstoffdüse radial außerhalb verläuft, wird die Baugröße der Unterbrechereinheit des erfindungsgemäßen Hochspannungs-Leistungsschalters in radialer Richtung kleingehalten. Dadurch, dass das zweite Antriebselement, beispielsweise in Form einer Antriebsstange, direkt an die Isolierstoffdüse und nicht an das erste Antriebselement angekoppelt ist, wird die notwendige Baulänge des zweiten Antriebselements und somit auch die beim Schaltvorgang zu beschleunigende Masse verringert.

Eine vorteilhafte Ausführungsform der Erfindung kann vorsehen, daß an das Umlenkgetriebe eine das zweite Lichtbogenkontaktstück umgebende Feldelektrode angekoppelt ist, die im Zuge einer Schaltbewegung gegensinnig zu dem zweiten Lichtbogenkontaktstück bewegbar ist.

Durch diese Konstruktion kann an dem Umlenkgetriebe ohne größeren zusätzlichen mechanischen Aufwand die Feldelektrode angekoppelt werden, die beim Ausschaltvorgang, wenn beide Lichtbogenkontaktstücke auseinandergezogen werden, vorgeschoben wird, um eine Vergleichmäßigung des elektrischen Feldes im Bereich der Trennstrecke zwischen den Lichtbogenkontaktstücken zu erreichen. Es kann vorgesehen sein, das Umlenkgetriebe so auszulegen, dass die Bewegung der Feldelektrode erst kurz vor dem Ende der Ausschaltbewegung beginnt.

Eine weitere vorteilhafte Ausgestaltung der Erfindung kann vorsehen, dass das zweite Lichtbogenkontaktstück und die Feldelektrode an den zweiarmigen Hebel angekoppelt sind.

Durch einen solchen Hebel ist das Umlenkgetriebe in einfachster und funktionssicherster Weise realisierbar. Dadurch, daß das Umlenkgetriebe von dem ersten Lichtbogenkontaktstück aus hinter dem zweiten Lichtbogenkontaktstück angeordnet ist, ist erreicht, daß beide Lichtbogenkontaktstücke beim Ausschaltvorgang, bei dem es auf eine extrem hohe Beschleunigung ankommt, mittels einer Zugbewegung angetrieben werden. Je nach der Ruhestellung des zweiarmigen Hebels kann ein passendes Beschleunigungsprofil des zweiten Lichtbogenkontaktstückes während der Ausschaltbewegung verwirklicht werden. Vorteilhaft geschieht die Ankopplung des zweiten Antriebselementes und des zweiten Lichtbogenkontaktstückes an den Hebel mittels Kulissenführungen, so daß die radiale Auslenkung dieser Elemente während der Schwenkbewegung des Hebels möglichst gering gehalten wird. Außerdem kann durch die Kulissenführungen ein Überhub des Antriebs kompensiert werden.

Im folgenden wird die Erfindung anhand eines Ausführungsbeispiels in einer Zeichnung gezeigt und nachfolgend beschrieben.

Dabei zeigt die Figur schematisch in einem Längsschnitt eine Unterbrechereinheit eines Hochspannungs-Leistungsschalters.

Der dargestellte Hochspannungs-Leistungsschalter weist zwei Lichtbogenkontaktstücke 1, 2 auf, die einander koaxial gegenüberstehen. Die Darstellung zeigt einen Zustand während der Schaltbewegung kurz vor Erreichen des Ausschaltzustandes. Die Lichtbogenkontaktstücke 1, 2 sind bereits voneinander getrennt und zwischen ihnen brennt ein Lichtbogen 3. Das erste Lichtbogenkontaktstück 1 wird in Richtung des Pfeils 12, das zweite Lichtbogenkontaktstück 2 in Richtung des Pfeils 13 bewegt. Das erste Lichtbogenkontaktstück 1 ist hohl ausgebildet und nimmt im Einschaltzustand das stiftförmige zweite Lichtbogenkontaktstück 2 auf. Das erste Lichtbogenkontaktstück 1 ist an ein Kontaktrohr 4 angekoppelt, das auch als erstes Antriebselement dient und die Antriebsbewegung von einem nicht dargestellten Kraftspeicher überträgt.

Das erste Lichtbogenkontaktstück 1 trägt eine mehrteilige Isolierstoffdüse 9, die im Einschaltzustand das zweite Lichtbogenkontaktstück 2 umgibt und während des Ausschaltvorganges das durch den Lichtbogen 3 erhitzte Löschgas leitet. Zunächst kann durch einen Kanal 14 heißes Löschgas in einen Heizraum 15 strömen, aus dem es dann zu geeigneter Zeit, kurz nach dem Stromnulldurchgang des zu schaltenden Wechselstromes durch denselben Kanal 14 wieder zurückströmt, um den Lichtbogen 3 zu beblasen und die Wiederverfestigung der Schaltstrecke zu beschleunigen.

Das freie Ende der Isolierdüse 9 ist in einem Rohr 10 geführt, das gleichzeitig eine Feldelektrode bildet.

An dem freien Ende der Isolierstoffdüse 9 ist ein Antriebselement 5 in Form einer aus PTFE bestehenden Stange befestigt.

In dem Ausführungsbeispiel ist zunächst an der Düse ein Ring 16 befestigt, mit dem ein Ende des zweiten Antriebselementes 5 verschraubt ist. Durch das zweite Antriebselement 5 wird der zweiarmige Hebel 11 betätigt. Während des Ausschaltvorganges wird die Stange 5 in Richtung des Pfeils 17 gezogen, wodurch der Hebel 11 im Uhrzeigersinn geschwenkt wird. Hierdurch wird eine Zugbewegung in Richtung des Pfeils 13 auf das zweite Lichtbogenkontaktstück 2 übertragen.

Gleichzeitig wird über eine ebenfalls an den Hebel 11 angekoppelte Stange 18 die Feldelektrode 10 in Richtung des Pfeils 19 bewegt.

Beim Einschaltvorgang finden die beschriebenen Vorgänge in umgekehrtem Richtungssinn statt.

Das zweite Lichtbogenkontaktstück 2 ist mittels einer Gleitkontaktführung 20 in axialer Richtung innerhalb der Feldelektrode 10 geführt und kontaktiert. Die Feldelektrode 10 ist ihrerseits in umlaufenden Gleitkontakten 21, 22 des Dauerstromkontaktstücks 8 geführt und kontaktiert.

Der Hebel 11 des Umlenkgetriebes 6 ist in schematisch dargestellter Weise um die ortsfeste Achse 23 schwenkbar gelagert. Die Achse 23 kann beispielsweise in dem Tragrohr 24 befestigt sein, das das Dauerstromkontaktstück 8 trägt.

## Patentansprüche

1. Hochspannungs-Leistungsschalter mit einem ersten und einem zweiten, einander koaxial gegenüberstehenden Lichtbogenkontaktstücken (1, 2), zwischen denen bei einem Ausschaltvorgang gegebenenfalls ein Schaltlichtbogen (3) brennt und die im Zuge eines Ausschaltvorganges durch einen gemeinsamen Antrieb in entgegengesetzten Richtungen antreibbar sind, wobei die Antriebsbewegung durch ein erstes Antriebselement (4) auf das erste Lichtbogenkontaktstück (1) und durch ein zweites Antriebselement (5) mittels eines Umlenkgetriebes (6) auf das zweite Lichtbogenkontaktstück übertragen wird und mit zwei die Lichtbogenkontaktstücke (1, 2) koaxial umgebenden Dauerstromkontaktstücken (7, 8) sowie mit einer Isolierstoffdüse (9), die mit dem ersten Lichtbogenkontaktstück (1) fest verbunden ist und die der Beblasung des Schaltlichtbogens (3) mit einem Löschgas dient,
**dadurch gekennzeichnet,**
**dass** das zweite Antriebselement (5) an der Isolierstoffdüse (9) befestigt und mittels dieser angetrieben ist und das Umlenkgetriebe einen ortsfest schwenkbar gelagerten zweiarmigen Hebel (11) aufweist, an dem das zweite Antriebselement (5) und das zweite Lichtbogenkontaktstück (2) an Ankopplungspunkten angekoppelt sind.

2. Hochspannungs-Leistungsschalter nach Anspruch 1,
**dadurch gekennzeichnet,**
**dass** der Abstand zwischen dem Ankopplungspunkt des zweiten Lichtbogenkontaktstückes (2) und dem Ankopplungspunkt des zweiten Antriebselementes (5), insbesondere unter Belastung des Umlenkgetriebes, veränderbar ist.

3. Hochspannungs-Leistungsschalter nach einem der Ansprüche 1 oder 2,
**dadurch gekennzeichnet,**
**dass** ein Ankopplungspunkt gleitend in einer Kulisse geführt ist.

4. Hochspannungs-Leistungsschalter nach einem der Ansprüche 1 bis 3,
**dadurch gekennzeichnet,**
**dass** das zweite Antriebselement (5) radial innerhalb der Dauerstromkontaktstücke (7,8) angeordnet ist.

5. Hochspannungs-Leistungsschalter nach einem der Ansprüche 1 bis 4,
**dadurch gekennzeichnet,**
**dass** an das Umlenkgetriebe (6) eine das zweite Lichtbogenkontaktstück (2) umgebende Feldelektrode (10) angekoppelt ist, die im Zuge einer Schaltbewegung gegensinnig zu dem zweiten Lichtbogenkontaktstück (2) bewegbar ist.

6. Hochspannungs-Leistungsschalter nach Anspruch 5,
**dadurch gekennzeichnet,**
**dass** das zweite Lichtbogenkontaktstück (2) und die Feldelektrode (10) an den zweiarmigen Hebel (11) angekoppelt sind.

## Claims

1. High-voltage circuit breaker having a first and a second arcing contact piece (1, 2), which are coaxially opposite one another, between which, during a disconnection procedure, a switching arc (3) may burn, and which, in the course of a disconnection procedure, can be driven in opposing directions by a common drive, the drive movement being transferred by a first drive element (4) to the first arcing contact piece (1) and by a second drive element (5), by means of a direction-changing drive (6), to the second arcing contact piece, and having two continuous current contact pieces (7, 8), which coaxially surround the arcing contact pieces (1, 2), and having a nozzle (9) made of dielectric material, which is permanently connected to the first arcing contact piece (1), and which is used to blow the switching arc (3) using a quenching gas, **characterized in that** the second drive element (5) is fixed to the nozzle (9) made of dielectric material, is driven by means of said nozzle (9) made of dielectric material, and the direction-changing drive has a two-armed lever (11), which is mounted such that it is fixed in position and such that it can pivot and to which the second drive element (5) and the second arcing contact piece (2) are coupled at coupling points.

2. High-voltage circuit breaker according to Claim 1, **characterized in that** it is possible to vary the spacing between the coupling point of the second arcing contact piece (2) and the coupling point of the second drive element (5), in particular by loading the direction-changing drive.

3. High-voltage circuit breaker according to either of Claims 1 and 2, **characterized in that** a coupling point is guided in a sliding manner in a guide.

4. High-voltage circuit breaker according to one of Claims 1 to. 3, **characterized in that** the second drive element (5) is arranged radially within the continuous current contact pieces (7, 8).

5. High-voltage circuit breaker according to one of Claims 1 to 4, **characterized in that** a field electrode (10), which surrounds the second arcing contact piece (2) and can be moved in the course of a switching movement in the opposite direction to the second arcing contact piece (2), is coupled to the direction-changing drive (6).

6. High-voltage circuit breaker according to Claim 5, **characterized in that** the second arcing contact piece (2) and the field electrode (10) are coupled to the two-armed lever (11).

## Revendications

1. Disjoncteur haute tension, comportant une première et une deuxième pièces de contact d'arc (1, 2), placées coaxialement l'une en face de l'autre, entre lesquelles un arc de commutation (3) est le cas échéant produit lors d'un processus de déconnexion et qui peuvent être entraînées dans des sens opposés par un entraînement commun au cours d'un processus de déconnexion, le mouvement d'entraînement étant transmis à la première pièce de contact d'arc (1) par un premier élément d'entraînement (4) et à la deuxième pièce de contact d'arc par un deuxième élément d'entraînement (5) au moyen d'une transmission de renvoi (6), et deux pièces de contact à courant permanent (7, 8) entourant coaxialement les pièces de contact d'arc (1, 2), ainsi qu'une buse (9) en matière isolante, qui est reliée rigidement à la première pièce de contact d'arc (1) et qui sert à souffler l'arc de commutation (3) par un gaz d'extinction,
**caractérisé en ce que** le deuxième élément d'entraînement (5) est fixé à la buse (9) en matière isolante et entraîné par celle-ci et la transmission de renvoi (6) comporte un levier (11) à deux bras qui est monté fixe de façon à pouvoir pivoter et auquel sont couplés le deuxième élément d'entraînement (5) et la deuxième pièce de contact d'arc (2).

2. Disjoncteur haute tension suivant la revendication 1, **caractérisé en ce que** la distance entre le point d'accouplement de la deuxième pièce de contact d'arc (2) et le point d'accouplement du deuxième élément (5) d'entraînement peut être modifiée notamment sous l'effet de la charge de la transmission de renvoi.

3. Disjoncteur haute tension suivant l'une des revendications 1 ou 2, **caractérisé en ce qu'**un point d'accouplement est guidé de manière glissante dans une coulisse.

4. Disjoncteur haute tension suivant l'une des revendications 1 à 3, **caractérisé en ce que** le deuxième élément d'entraînement (5) est disposé radialement à l'intérieur des pièces de contact à courant permanent (7, 8).

5. Disjoncteur haute tension suivant l'une des revendications 1 à 4, **caractérisé en ce qu'**il est couplé à la transmission de renvoi (6) une électrode de champ (10), qui entoure la deuxième pièce de contact d'arc (2) et qui est mobile dans le sens opposé à celui de la deuxième pièce de contact d'arc (2) au cours d'un mouvement de commutation.

6. Disjoncteur haute tension suivant la revendication 5, **caractérisé en ce que** la deuxième pièce de contact d'arc (2) et l'électrode de champ (10) sont couplés au levier (11) à deux bras.
